# EUROPÄISCHE PATENTSCHRIFT

(11) **EP 3 153 635 B1**
(45) Veröffentlichungstag und Bekanntmachung des Hinweises auf die Patenterteilung: **15.01.2020**
(21) Anmeldenummer: 15002861.1
(22) Anmeldetag: 07.10.2015
(51) Int. Cl.: E04B 1/00

(54) **THERMISCH ISOLIERENDES BAUELEMENT**
THERMALLY INSULATING COMPONENT
COMPOSANT A ISOLATION THERMIQUE

(43) Veröffentlichungstag der Anmeldung: 12.04.2017
(73) Patentinhaber: HALFEN GmbH, 40764 Langenfeld (DE)
(72) Erfinder: ALBARTUS, Dirk, 44795 Bochum (DE); FÜLLSACK-KÖDITZ, Raimo Matthias, 99423 Weimar (DE)
(74) Vertreter: Reinhardt, Annette

(56) Entgegenhaltungen:
- EP-A1- 2 653 625
- DE-A1- 19 535 332
- DE-A1- 19 711 813

## Beschreibung

Die Erfindung betrifft ein thermisch isolierendes Bauelement zur Anordnung zwischen zwei lastaufnehmenden Bauwerksteilen der im Oberbegriff des Anspruchs 1 genannten Gattung.

Es ist bekannt, zwischen zwei lastaufnehmenden Bauwerksteilen ein thermisch isolierendes Bauelement anzuordnen. Das Bauelement hat neben der Funktion als thermischer Isolator zwischen den beiden lastaufnehmenden Bauwerksteilen auch die Funktion der Übertragung von Kräften und Momenten von einem der lastaufnehmenden Bauwerksteile auf das andere der lastaufnehmenden Bauwerksteile. Um die Kräfte und Momente übertragen zu können und um gleichzeitig thermisch isolierend zu wirken, wird üblicherweise das Bauelement aus einem Isolierkörper aufgebaut, der zur Aufnahme von Druck- und Schubkräften vorgesehen ist. Der Isolierkörper ist üblicherweise aus mindestens drei übereinander angeordneten Kästen aufgebaut, wobei der untere Kasten zur Aufnahme der besagten Druck- und Schubkräfte vorgesehen ist. Der mittlere Kasten ist üblicherweise austauschbar, so dass verschiedene Gesamthöhen des Bauelements erzielt werden können. Der obere Kasten nimmt die Bewehrungsstäbe auf oder in alternativen Ausführungsformen wird auf den oberen Kasten ein weiterer Isolationsblock aufgesetzt, durch welchen die Bewehrungsstäbe verlaufen. Üblicherweise werden bei beiden Ausführungsformen die jeweiligen Abschnitte aus unterschiedlichen Materialien hergestellt, damit jeder Abschnitt für die an ihn gestellte Aufgabe, beispielsweise Übertragung von Druck- und Schubkräften, Aufnahme von Bewehrungsstäben, Höhenausgleich, und dgl., weitestgehend optimal ausgebildet ist. Beide Ausführungsformen bedingen allerdings einen hohen Herstellaufwand und einen hohen Montageaufwand.

Die DE 195 35 332 A1 zeigt ein thermisch isolierendes Bauelement gemäß dem Oberbegriff des Anspruchs 1 zur Anordnung zwischen zwei lastaufnehmenden Bauwerksteilen, das einen einstückig ausgebildeten Grundkörper umfasst.

Die DE 197 11 813 A1 zeigt einen zwischen zwei Bauwerksteilen angeordneten Isolierkörper, durch dessen oberen Abschnitt ein Zugkraftstab verläuft.

Der Erfindung liegt die Aufgabe zugrunde, ein thermisch isolierendes Bauelement der eingangs genannten Gattung zu schaffen, das auf einfache Weise herstellbar, auf einfache Weise montierbar und an die jeweiligen Einsatzbedingungen anpassbar ist.

Diese Aufgabe wird durch ein thermisch isolierendes Bauelement mit den Merkmalen des Anspruchs 1 gelöst.

Durch die gemeinsame einstückige Ausbildung eines oberen Abschnitts, eines mittleren Abschnitts und eines unteren Abschnitts, die jeweils als geschlossene Profile ausgebildet sind, kann der Isolierkörper als einstückiges Bauteil einfach hergestellt werden. Es werden demnach nur zwei Werkstoffe benötigt, nämlich ein Werkstoff für den Isolierkörper einschließlich der Druck-/Schubbewehrungselemente und ein Werkstoff für die Bewehrungsstäbe zur Aufnahme der Zugkräfte. Dennoch erfüllt das Bauelement die an das Bauelement gestellten Aufgaben weitgehend optimal, denn der Isolierkörper ist zur Aufnahme von Druck- und Schubkräften, die zwischen den beiden lastaufnehmenden Bauwerksteilen entstehen, geeignet und dient gleichzeitig als Isolation zwischen den beiden lastaufnehmenden Bauwerksteilen. Ein geschlossenes Profil im vorliegenden Sinne ist ein geschlossenes Hohlprofil, ein mindestens teilweise mit einem Füllstoff wie einem Isoliermaterial oder einem druckfesten Material gefülltes geschlossenes Hohlprofil oder ein Vollprofil. Die Bewehrungsstäbe sind zur Aufnahme von Zugkräften vorgesehen, so dass das Bauelement aus Isolierkörper und Bewehrungsstäben sämtliche auftretenden Kräfte und Momente zwischen den beiden lastaufnehmenden Bauwerksteilen übertragen kann und dennoch isolierend wirkt. Ein Bewehrungsstab im vorliegenden Sinne ist ein stabförmiges Bauteil, das als Bewehrung vorgesehen ist. Der Bewehrungsstab kann vorteilhaft ein gerippter Betonstahl sein. Auch andere Gestaltungen des Bewehrungsstabs, beispielsweise aus anderem Material, ohne Verrippung am Außenumfang und/ oder mit unrundem Querschnitt, können jedoch vorteilhaft sein.

Vorteilhaft sind die Aufnahmen als Öffnungen im Isolierkörper, insbesondere als Bohrungen, ausgebildet. Zweckmäßig sind die Bewehrungsstäbe formschlüssig in den Aufnahmen aufgenommen. Damit ist eine einfache und positionsgenaue Montage ermöglicht, wodurch das Bauelement den technischen Vorgaben entsprechend die vorgesehenen Kräfte und Momente übertragen kann.

Vorzugsweise durchragt mindestens ein Bewehrungsstab den Isolierkörper. Dadurch können die Zugkräfte weitgehend vollständig vom Bewehrungsstab übertragen werden. Der Isolierkörper muss keine Zugkräfte übertragen.

Zweckmäßig ist mindestens einer der Abschnitte des Isolierkörpers tragend ausgebildet. Demnach ist der mindestens eine Abschnitt selbst zur Aufnahme der zwischen den Bauwerksteilen wirkenden Druck- und/ oder Schubkräften ausgebildet. Damit ist das Bauelement einbaufertig zur Übertragung von Kräften und Momenten. Zusätzliche Bauteile zur Übertragung der Kräfte und Momente sind nicht erforderlich.

Vorteilhaft ist der untere Abschnitt als Drucklager ausgebildet. Üblicherweise treten die größten Druckkräfte unten am Isolierkörper auf. Durch die Ausbildung des unteren Abschnitts als Drucklager können diese großen Druckkräfte sehr gut aufgenommen und übertragen werden. Zur Erhöhung der Tragfähigkeit ist vorteilhaft vorgesehen, dass das Bauelement mindestens ein den Isolierkörper durchragendes Drucklager und/ oder Druck-/Schublager aufweist. Derartige Drucklager oder Druck-/Schublager sind grundsätzlich zur Verbindung von Bauwerksteilen bekannt und können bei dem erfindungsgemäßen Bauelement vorteilhaft zusätzlich zu dem Isolierkörper vorgesehen sein, wenn besonders hohe Anforderungen an die Tragfähigkeit gestellt werden.

Am unteren Abschnitt ist ein erstes, thermisch isolierendes Zusatzelement zur Anordnung zwischen den zwei lastaufnehmenden Bauwerksteilen angeordnet, wobei das erste Zusatzelement zum Höhenausgleich vorgesehen ist. Vorzugsweise ist das Zusatzelement länglich. Vorzugsweise ist am ersten Zusatzelement ein zweites, thermisch isolierendes, insbesondere längliches, Zusatzelement zur Anordnung zwischen den zwei lastaufnehmenden Bauwerksteilen angeordnet, wobei das zweite Zusatzelement ebenfalls zum Höhenausgleich vorgesehen ist. Damit kann der Isolierkörper einheitlich für eine Vielzahl von Einsatzzwecken an Bauwerken mit unterschiedlichen Maßen vorgefertigt werden. Vor Ort an der Baustelle kann das Bauelement dadurch in der Höhe angepasst werden, dass das erste und/oder das zweite Zusatzelement unterhalb des Isolierkörpers angebracht wird. Auch weitere Zusatzelemente können vorteilhaft sein. Vorteilhaft ist auch das mindestens eine Zusatzelement als geschlossenes Profil ausgebildet.

Zweckmäßig weist das Zusatzelement, insbesondere das erste und/ oder das zweite Zusatzelement, eine Breite auf, die etwa gleich der Breite des unteren Abschnitts ist. Wie weiter oben beschrieben ist, treten am Bauelement die größten Druckkräfte unten auf. Durch die Anordnung des Zusatzelements unten am Isolierkörper können dadurch Druckkräfte auch vom Zusatzelement übertragen werden. Damit die Druckkräfte sowohl vom Zusatzelement, als auch vom Isolierkörper, insbesondere vom unteren Abschnitt, übertragen werden, hat sich die gleiche Breite als zweckmäßig herausgestellt.

Vorteilhaft ist das Zusatzelement als insbesondere doppeltsymmetrisches Profil mit einem insbesondere rechteckförmigen Querschnitt ausgebildet. Das Zusatzelement besteht insbesondere aus Kunststoff, vorteilhaft faserverstärktem Kunststoff, und ist vorteilhaft durch Extrudieren, Pultrudieren oder Formpressen hergestellt. Zweckmäßig ist der Isolierkörper als insbesondere doppeltsymmetrisches Profil ausgebildet. Auch der Isolierkörper besteht vorteilhaft aus Kunststoff, insbesondere faserverstärktem Kunststoff. Die Herstellung des Isolierkörpers erfolgt vorteilhaft durch Extrudieren, Pultrudieren oder Formpressen. Damit ist die Herstellung einfach, dennoch ist eine gute Kraftaufnahme und Stabilität des Zusatzelements bzw. des Isolierkörpers ermöglicht. Das Profil und/ oder das mindestens eine Zusatzelement sind besonders vorteilhaft als geschlossene Hohlprofile ausgebildet. Das Hohlprofil kann dabei mindestens teilweise mit Dämmstoff und/ oder mit druckfestem Werkstoff gefüllt sein. Auch eine Ausbildung von Teilen des Querschnitts des Hohlprofils als Kunststoffvollprofil kann vorteilhaft sein. Durch die Verwendung eines Hohlprofils kann Material ohne größere Einbußen bei der Stabilität des Zusatzelements bzw. des Isolierkörpers eingespart werden.

Vorzugsweise weist der mittlere Abschnitt eine Breite auf, die geringer ist als die Breite des oberen Abschnitts und die Breite des unteren Abschnitts. Dadurch kann der Isolierkörper formschlüssig zwischen den lastaufnehmenden Bauwerksteilen angeordnet werden.

Zweckmäßig ist der Isolierkörper mindestens teilweise mit einem Isolierstoff gefüllt. Dadurch wird die Isolation noch weiter verbessert.

Vorteilhaft besteht mindestens ein Bewehrungsstab jeweils aus einem Mittelteil und aus zwei an den Enden des Mittelteils festgelegten Seitenteilen, und vorteilhaft ist das Mittelteil in der Aufnahme im oberen Abschnitt angeordnet und fest mit diesem verbunden. Dadurch können für das Mittelteil und die Seitenteile unterschiedliche Materialien zum Einsatz kommen. Bevorzugt besteht das Mittelteil aus rostfreiem Edelstahl, und die Seitenteile bestehen aus Normalstahl.

Ausführungsbeispiele der Erfindung sind nachstehend anhand der Zeichnung näher erläutert, wobei lediglich die Fig. 3 und 4 erfindungsgemäße Ausführungsbeispiele zeigen.

In der Zeichnung zeigt:
- Fig. 1: eine schematische Schnittdarstellung eines thermisch isolierenden Bauelements zwischen zwei lastaufnehmenden Bauwerksteilen,
- Fig. 2: eine schematische perspektivische Darstellung des thermisch isolierenden Bauelements aus Isolierkörper und Bewehrungsstäben,
- Fig. 3: eine schematische perspektivische Darstellung des thermisch isolierenden Bauelements aus Fig. 2 mit einem ersten Zusatzelement,
- Fig. 4: eine schematische perspektivische Darstellung des thermisch isolierenden Bauelements aus Fig. 3 mit einem zweiten Zusatzelement,
- Fig. 5: eine vergrößerte, abschnittsweise und schematische Darstellung des thermisch isolierenden Bauelements aus Fig. 2,
- Fig. 6: eine schematische perspektivische Darstellung eines Ausführungsbeispiels eines thermisch isolierenden Bauelements aus Isolierkörper und Bewehrungsstäben mit zusätzlichen Drucklagern,
- Fig. 7: eine vergrößerte, abschnittsweise und schematische Darstellung eines weiteren Ausführungsbeispiels eines thermisch isolierenden Bauelements.

In Fig. 1 ist ein thermisch isolierendes Bauelement 1 dargestellt. Das Bauelement 1 ist zwischen zwei lastaufnehmenden Bauwerksteilen 2, 3 angeordnet. Im Ausführungsbeispiel ist eines der lastaufnehmenden Bauwerksteile 2 eine Gebäudedecke und das andere der lastaufnehmenden Bauwerksteile 3 ist eine Balkonplatte. Das Bauelement 1 umfasst drei übereinander angeordnete Abschnitte 4, 5, 6, nämlich einen oberen Abschnitt 4, einen mittleren Abschnitt 5 und einen unteren Abschnitt 6. Die drei Abschnitte 4, 5, 6 sind jeweils als geschlossene Profile ausgebildet. Alle drei Abschnitte 4, 5, 6 sind gemeinsam einstückig ausgebildet. In Ausführungsbeispiel sind die Abschnitte 4, 5 und 6 durch miteinander verbundene Hohlprofile mit rechteckigem Querschnitt gebildet, die zusätzliche Versteifungsstreben aufweisen, wie im Folgenden noch näher beschrieben wird. Die Abschnitte 4, 5, 6 bilden ein gemeinsames, längliches Profil, das den Isolierkörper 7 bildet. Die Abschnitte 4, 5 und 6 sind tragend ausgebildet, nehmen also die im Betrieb wirkenden Druck- und Schubkräfte auf. Der Isolierkörper 7 kann mindestens abschnittsweise mit einem Isolierstoff 40 gefüllt sein, beispielsweise Hartschaum, Polystyrol, oder dgl. Damit ist eine bessere thermische Trennung des Isolierkörpers 7 zwischen den beiden lastaufnehmenden Bauwerksteilen 2, 3 gegeben.

Das Bauelement 1 umfasst Bewehrungsstäbe 8. Die Bewehrungsstäbe 8 durchragen den oberen Kasten 4 vollständig. Im Ausführungsbeispiel sind die Bewehrungsstäbe 8 gerippte Betonstähle. Auch eine andere Ausbildung der Bewehrungsstäbe 8 kann jedoch vorteilhaft sein. Die Bewehrungsstäbe 8 ragen jeweils in die lastaufnehmenden Bauwerksteile 2, 3 und sind dort mit den lastaufnehmenden Bauwerksteilen 2, 3 fest verbunden. Die Bewehrungsstäbe 8 sind vorgesehen, um Zugkräfte von einem der lastaufnehmenden Bauteile 3 über den Isolierkörper 7 auf das andere der lastaufnehmenden Bauteile 2 zu übertragen. Der Isolierkörper 7 ist - neben der Funktion der thermischen Isolation - vorgesehen, um Druck- und Schubkräfte von einem der lastaufnehmenden Bauteile 3 auf das andere der lastaufnehmenden Bauteile 2 zu übertragen. Das Bauelement 1 überträgt somit sämtliche für die Statik erforderlichen Kräfte und Momente von einem der lastaufnehmenden Bauteile 3 auf das andere der lastaufnehmenden Bauteile 2, und gleichzeitig verringert der Isolierkörper 7 den Wärmefluss zwischen den beiden lastaufnehmenden Bauteilen 2, 3.

Fig. 2 zeigt das Bauelement 1 in einer schematischen Darstellung. Der Isolierkörper 7 umfasst mehrere Aufnahmen 9, die im Ausführungsbeispiel mit gleichmäßigem Abstand zueinander angeordnet sind. Die Aufnahmen 9 sind als Öffnungen, im Ausführungsbeispiel als Bohrungen, im oberen Abschnitt 4 ausgebildet. In jeder der Aufnahmen 9 ist ein Bewehrungsstab 8 angeordnet. Die Bewehrungsstäbe 8 verlaufen in einem Abstand etwa parallel zueinander. Im Ausführungsbeispiel verläuft jeder Bewehrungsstab 8 etwa gerade und insbesondere ohne Krümmung. Die Längsrichtung 11 jedes Bewehrungsstabs 8 verläuft quer zur Längsrichtung 10 des Isolierkörpers 7. Im Ausführungsbeispiel ist die Längsrichtung 11 jedes Bewehrungsstabs 8 etwa orthogonal zur Längsrichtung 10 des Isolierkörpers 7.

Der Isolierkörper 7 ist als Profil, im Ausführungsbeispiel als Hohlprofil ausgebildet und beispielsweise im Extrusionsverfahren hergestellt. Der Isolierkörper 7 kann teilweise oder vollständig mit Dämmmaterial und/ oder mit druckfestem Werkstoff gefüllt sein. Auch eine Ausbildung von Bereichen des Profils als Kunststoff-Vollprofil kann vorteilhaft sein. Nach der Extrusion werden die Aufnahmen 9, beispielsweise durch Bohren, gefertigt. Die Aufnahmen 9 sind im oberen Abschnitt 4 angeordnet. Dadurch sind die Bewehrungsstäbe 8 in geringem Abstand unterhalb einer Oberseite 31 des Isolierkörpers 8 angeordnet. Die Oberseite 31 ist die in Einbaulage nach oben weisende Seite, die in Einbaulage vorteilhaft bündig mit der Oberseite der beiden Bauwerksteile 2, 3 abschließt.

Als Material des Isolierkörpers 7 eignen sich nicht-metallische Werkstoffe. Der Isolierkörper 7 besteht vorteilhaft aus Kunststoff, insbesondere aus faserverstärktem Kunststoff und ist insbesondere extrudiert, pultrudiert oder formgepresst. Im Ausführungsbeispiel ist der Isolierkörper 7 aus einem faserverstärkten Kunststoff hergestellt, wobei als Faser beispielsweise Glasfaser, Kohlefaser, Basaltfaser, Aramidfaser, oder dgl. eingesetzt sein kann. Die Profilform ist durch Außenwände 12 bestimmt. Zwischen den Außenwänden 12 verlaufen Innenwände 13. Die Innenwände 13 enden an den Außenwänden 12. Die Innenwände 13 überkreuzen sich und verlaufen in der Schnittansicht (Fig. 1) X-förmig. Die Innenwände 13 bilden Versteifungsstreben und dienen im Wesentlichen zur Stabilität des Hohlprofils, so dass sich zusammen mit den Außenwänden 12 ein druck- und schubstabiles Mehrkammerprofil ergibt. Die Außenwände 12 bilden in Schnittansicht (Fig. 1) bei jedem Abschnitt 4, 5, 6 etwa ein Rechteck, wobei sich der obere Abschnitt 4 und der mittlere Abschnitt 5 sowie der mittlere Abschnitt 5 und der untere Abschnitt 6 jeweils eine Wand 12', 12" mindestens teilweise teilen.

Die Breite B₅ des etwa rechteckförmigen mittleren Abschnitts 5 ist kleiner als die Breite B₆ des etwa rechteckförmigen unteren Abschnitts 6 und kleiner als die Breite B₄ des etwa rechteckförmigen oberen Abschnitts 4. Die Breite B₄ des oberen Abschnitts 4 ist etwa gleich groß wie die Breite B₆ des unteren Abschnitts 6. Die Breite B₅ des mittleren Abschnitts 5 beträgt etwa 80 % der Breite B₆ des unteren Abschnitts 6 bzw. der Breite B₄ des oberen Abschnitts 4. Der mittlere Abschnitt 5 ist demnach gegenüber dem oberen Abschnitt 4 und dem unteren Abschnitt 6 eingeschnürt.

Die Höhe H₅ des mittleren Abschnitts 5 ist größer als die Höhe H₆ des unteren Abschnitts 6 und größer als die Höhe H₄ des oberen Abschnitts 4. Die Höhe H₄ des oberen Abschnitts 4 ist etwa gleich groß wie die Höhe H₆ des unteren Abschnitts 6. Die Höhe H₅ des mittleren Abschnitts 5 beträgt beispielsweise etwa das 5-fache der Höhe H₆ des unteren Abschnitts 6 bzw. der Höhe H₄ des oberen Abschnitts 4. Je nach Bedarf kann das Größenverhältnis auch anders sein.

Fig. 3 zeigt ein erfindungsgemäßes Ausführungsbeispiel eines Bauelements 1'. Das in Fig. 3 gezeigte Bauelement 1' entspricht dem aus Fig. 2 bekannten Bauelement 1, mit dem Unterschied, dass am unteren Abschnitt 6 des in Fig. 3 gezeigten Bauelements 1' ein längliches erstes Zusatzelement 14 angeordnet ist. Das erste Zusatzelement 14 ist mit dem unteren Abschnitt 6 fest verbunden, beispielsweise verklebt, verrastet, verschraubt oder dgl.

Das erste Zusatzelement 14 ist als geschlossenes Profil, im Ausführungsbeispiel als kastenförmiges Hohlprofil ausgebildet. Es kann jedoch auch vorgesehen sein, das Zusatzelement 14 teilweise oder vollständig als Vollprofil auszubilden, um die Stabilität zu erhöhen. Der im Zusatzelement 14 gebildete Hohlraum ist vorzugsweise ebenfalls mit einem Isolierstoff gefüllt (vgl. Fig. 1). Die Querschnittsform ist rechteckig. Das erste Zusatzelement 14 ist zum Höhenausgleich vorgesehen, wie im nächsten Absatz näher erläutert wird. Zusätzlich ist das erste Zusatzelement 14 vorgesehen, um Schub- und Druckkräfte aufzunehmen. Des Weiteren ist das erste Zusatzelement 14 zur thermischen Isolation zwischen den lastaufnehmenden Bauwerksteilen 2, 3 (Fig. 1) vorgesehen. Der Werkstoff des ersten Zusatzelements 14 ist vorzugsweise identisch zum Werkstoff des Isolierkörpers 7. Das erste Zusatzelement 14 weist auf diese Weise bereits eine Isolationswirkung auf. Das erste Zusatzelement 14 ist vorzugsweise im Extrusionsverfahren, Pultrusionsverfahren oder durch Formpressen hergestellt.

Das erste Zusatzelement 14 besitzt eine Breite B₁₄ und eine Höhe H₁₄. Die Breite B₁₄ des ersten Zusatzelements 14 entspricht etwa der Breite B₆ des unteren Abschnitts 6. Die Höhe H₁₄ des ersten Zusatzelements 14 entspricht im Ausführungsbeispiel nach Fig. 3 etwa der Höhe H₆ des unteren Abschnitts 6. Das erste Zusatzelement 14 ist vorgesehen, um die Gesamthöhe des Bauelements 1', bestehend aus der Höhe H₄ des oberen Abschnitts 4 plus der Höhe H₅ des mittleren Abschnitts 5 plus der Höhe H₆ des unteren Abschnitts 6 um die Höhe H₁₄ des ersten Zusatzelements 14 zu vergrößern. Mathematisch formuliert beträgt die Gesamthöhe des Bauelements 1' nach Fig. 3 H₄ + H₅ + H₆ + H₁₄ und ist damit größer als die Gesamthöhe des Bauelements 1 nach Fig. 2, die H₄ + H₅ + H₆ beträgt.

Fig. 4 zeigt ein weiteres erfindungsgemäßes Ausführungsbeispiel eines Bauelements 1". Das in Fig. 4 gezeigte Bauelement 1" entspricht dem aus Fig. 3 bekannten Bauelement 1', mit dem Unterschied, dass am ersten Zusatzelement 14 des in Fig. 3 gezeigten Bauelements 1' ein zweites Zusatzelement 15 angeordnet ist. Das zweite Zusatzelement 15 ist mit dem ersten Zusatzelement 14 fest verbunden, beispielsweise verklebt, verrastet, verschraubt oder dgl. Das zweite Zusatzelement 15 ist als geschlossenes Profil, im Ausführungsbeispiel als kastenförmiges Hohlprofil, ausgebildet und vorzugsweise ebenso mit einem Isolierstoff gefüllt (vgl. Fig. 1). Das Zusatzelement 15 kann ebenso wie das Zusatzelement 14 auch als Vollprofil ausgebildet sein. Ob das Zusatzelement 14, das Zusatzelement 15, der obere Abschnitt 4 und/ oder der untere Abschnitt 6 als Vollprofil ausgebildet werden, kann in Abhängigkeit der zu übertragenden Kräfte geeignet gewählt werden. Die Querschnittsform ist rechteckig. Das zweite Zusatzelement 15 ist zum Höhenausgleich vorgesehen, wie im nächsten Absatz näher erläutert wird. Zusätzlich ist das zweite Zusatzelement 15 vorgesehen, um Schub- und Druckkräfte aufzunehmen. Des Weiteren ist das zweite Zusatzelement 15 zur thermischen Isolation zwischen den lastaufnehmenden Bauwerksteilen 2, 3 (Fig. 1) vorgesehen. Der Werkstoff des zweiten Zusatzelements 15 ist identisch zum Werkstoff des Isolierkörpers 7. Das zweite Zusatzelement 15 ist vorzugsweise im Extrusionsverfahren, Pultrusionsverfahren oder durch Formpressen hergestellt, so wie das erste Zusatzelement 14 auch.

Das zweite Zusatzelement 15 besitzt eine Breite B₁₅ und eine Höhe H₁₅. Die Breite B₁₅ des zweiten Zusatzelements 15 entspricht etwa der Breite B₆ des unteren Abschnitts 6. Die Höhe H₁₅ des zweiten Zusatzelements 15 ist im Ausführungsbeispiel nach Fig. 4 etwa doppelt so groß wie die Höhe H₆ des unteren Abschnitts 6. Das zweite Zusatzelement 15 ist vorgesehen, um die Gesamthöhe des Bauelements 1", bestehend aus der Höhe H₄ des oberen Abschnitts 4 plus der Höhe H₅ des mittleren Abschnitts 5 plus der Höhe H₆ des unteren Abschnitts 6 plus der Höhe H₁₄ des ersten Zusatzelements 14 um die Höhe H₁₅ des zweiten Zusatzelements 15 zu vergrößern. Mathematisch formuliert beträgt die Gesamthöhe des Bauelements 1" nach Fig. 4 H₄ + H₅ + H₆ + H₁₄ + H₁₅ und ist damit größer als die Gesamthöhe des Bauelements 1 nach Fig. 2, die H₄ + H₅ + H₆ beträgt, und auch größer als die Gesamthöhe des Bauelements 1'.

Fig. 5 zeigt das Bauelement 1 nach Fig. 2 in einer vergrößerten Darstellung. Die Innenwände 13 schneiden die Kanten 16, 17, 18, 19 des mittleren Abschnitts 5 und erstrecken sich bis zur Oberseite 31 und zu der im Einbauzustand unten liegenden Unterseite 32 des Isolierkörpers 7. Damit ist eine besonders gute Kraftübertragung und damit eine besonders gute Stabilität ermöglicht. Wie Fig. 5 auch zeigt, umfasst der Bewehrungsstab 8 ein Mittelteil 20 mit zwei Enden 21, 22. Das Mittelteil 20 ist ein runder Stab aus nichtrostendem Edelstahl. Der Bewehrungsstab 8 umfasst zwei Seitenteile 23, 24, die an den Enden 21, 22 des Mittelteils 20 festgelegt sind. Die Seitenteile 23, 24 sind jeweils runde Stäbe aus Betonstahl, insbesondere Betonrippenstahl. Die Seitenteile 23, 24 sind mit dem Mittelteil 20 fest verbunden, beispielsweise durch Schweißen oder Verpressen. Das Mittelteil 20 ist in der Aufnahme 9 des Bauelements 1, 1', 1" (Fig. 2, 3, 4) angeordnet und insbesondere fest mit dem oberen Abschnitt 4 verbunden. Eine solche feste Verbindung kann beispielsweise durch Kleben, durch eine Presspassung oder dgl. erfolgen.

Fig. 6 zeigt ein Ausführungsbeispiel eines Bauelements 1"', das einen Isolierkörper 7 und daran angeordnete Bewehrungsstäbe 8 umfasst. Der Aufbau von Isolierkörper 7 und Bewehrungsstäben 8 entspricht dem des Bauelements 1 (Figuren 1 und 2). Am mittleren Abschnitt 5 sind zusätzlich Drucklager 33 angeordnet. Die Drucklager 33 besitzen ein stabförmiges Mittelteil 34, das den mittleren Abschnitt 5 des Isolierkörpers 7 durchragt. An den Enden des Mittelteils 34 sind beidseitig verdickte Endabschnitte 35 vorgesehen, die im Ausführungsbeispiel etwa kegelförmig ausgebildet sind. Die Drucklager 33 durchragen entsprechende Öffnungen im mittleren Abschnitt 5 und sind in Längsrichtung des Isolierkörpers 7 in gleichmäßigem Abstand zueinander angeordnet. Im Ausführungsbeispiel ist der Abstand zwischen benachbarten Bewehrungsstäben 8 kleiner als der zwischen benachbarten Drucklagern 33. Anstatt der Drucklager 33 oder zusätzlich hierzu können auch Druck-/Schublager vorgesehen sein.

Fig. 7 zeigt ein Ausführungsbeispiel eines Bauelements 1""', das einen Isolierkörper 7' besitzt. Der Isolierkörper besitzt einen oberen Abschnitt 4', einen mittleren Abschnitt 5 und einen unteren Abschnitt 6'. Der obere Abschnitt 4' entspricht in seinen äußeren Abmessungen dem oberen Abschnitt 4 des Isolierkörpers 7, ist jedoch als Vollprofil ausgebildet. Auch der untere Abschnitt 6' entspricht in seinen Abmessungen dem des unteren Abschnitts 6 des Isolierkörpers 7. Der untere Abschnitt 6' ist jedoch ebenfalls als Vollprofil ausgebildet. Durch die Ausbildung des oberen Abschnitts 4' und des unteren Abschnitts 6' als Vollprofil wird eine erhöhte Stabilität des Isolierkörpers 7 erreicht. Die Innenwände 13 erstrecken sich im mittleren Abschnitt 5 und enden am oberen Abschnitt 4' und am unteren Abschnitt 6'. Die Bewehrungsstäbe 8 verlaufen durch den massiv ausgebildeten oberen Abschnitt 4'.

Der obere Abschnitt 4, der untere Abschnitt 6, das Zusatzelement 14 und/oder das Zusatzelement 15 können als Kunststoff-Vollprofil, als dämmstoffgefülltes Hohlprofil und/ oder als mit druckfestem Werkstoff gefülltes Hohlprofil ausgebildet sein. Für den druckfesten Werkstoff ist vorteilhaft Beton, Mörtel oder ultrahochfester Beton (UHPC) vorgesehen.

Gleiche Bezugszeichen kennzeichnen in allen Figuren einander entsprechende Elemente.

## Patentansprüche

1. Thermisch isolierendes Bauelement zur Anordnung zwischen zwei lastaufnehmenden Bauwerksteilen (2, 3) mit einem länglichen Isolierkörper (7, 7') und mit Bewehrungsstäben (8), wobei die Längsrichtung (11) mindestens eines Bewehrungsstabes (8) quer zur Längsrichtung (10) des Isolierkörpers (77,') verläuft, wobei der Isolierkörper (7, 7') zur Aufnahme von Druck- und Schubkräften vorgesehen ist, wobei die Bewehrungsstäbe (8) zur Aufnahme von Zugkräften vorgesehen sind, wobei der Isolierkörper (7, 7') einen oberen Abschnitt (4, 4'), einen mittleren Abschnitt (5) und einen unteren Abschnitt (6, 6') umfasst, wobei der obere Abschnitt (4, 4'), der mittlere Abschnitt (5) und der untere Abschnitt (6, 6') jeweils als geschlossene Profile ausgebildet sind und wobei im oberen Abschnitt (4, 4') Aufnahmen (9) für die Bewehrungsstäbe (8) vorgesehen sind,
wobei der obere Abschnitt (4, 4'), der mittlere Abschnitt (5) und der untere Abschnitt (6, 6') gemeinsam einstückig ausgebildet sind,
**dadurch gekennzeichnet, dass** am unteren Abschnitt (6, 6') ein erstes, thermisch isolierendes Zusatzelement (14) zur Anordnung zwischen den zwei lastaufnehmenden Bauwerksteilen (2, 3) angeordnet ist, wobei das erste Zusatzelement (14) zum Höhenausgleich vorgesehen ist.

2. Bauelement nach Anspruch 1,
**dadurch gekennzeichnet, dass** die Aufnahmen (9) als Öffnungen im Isolierkörper (7) ausgebildet sind.

3. Bauelement nach Anspruch 1 oder 2,
**dadurch gekennzeichnet, dass** mindestens ein Bewehrungsstab (8) den Isolierkörper (7) durchragt.

4. Bauelement nach einem der Ansprüche 1 bis 3,
**dadurch gekennzeichnet, dass** mindestens einer der Abschnitte (4, 4', 5, 6, 6') des Isolierkörpers (7) tragend ausgebildet ist.

5. Bauelement nach einem der Ansprüche 1 bis 4,
**dadurch gekennzeichnet, dass** der untere Abschnitt (6, 6') als Drucklager ausgebildet ist.

6. Bauelement nach einem der Ansprüche 1 bis 5,
**dadurch gekennzeichnet, dass** das Bauelement mindestens ein den Isolierkörper (7, 7') durchragendes Drucklager (33) und/ oder Druck-/Schublager aufweist.

7. Bauelement nach einem der Ansprüche 1 bis 6,
**dadurch gekennzeichnet, dass** das erste Zusatzelement (14) eine Breite (B₁₄) aufweist, die gleich der Breite (B₆) des unteren Abschnitts (6) ist.

8. Bauelement nach einem der Ansprüche 1 bis 7,
**dadurch gekennzeichnet, dass** das erste Zusatzelement (14) als Profil, insbesondere als Hohlprofil ausgebildet ist.

9. Bauelement nach einem der Ansprüche 1 bis 8,
**dadurch gekennzeichnet, dass** am ersten Zusatzelement (14) ein zweites, thermisch isolierendes Zusatzelement (15) zur Anordnung zwischen den zwei lastaufhehmenden Bauwerksteilen (2, 3) angeordnet ist, wobei das zweite Zusatzelement (15) zum Höhenausgleich vorgesehen ist.

10. Bauelement nach Anspruch 9,
**dadurch gekennzeichnet, dass** das zweite Zusatzelement (15) eine Breite (B₁₅) aufweist, die gleich der Breite (B₆) des unteren Abschnitts (6) ist.

11. Bauelement nach Anspruch 9 oder 10,
**dadurch gekennzeichnet, dass** das zweite Zusatzelement (15) als Profil, insbesondere als Hohlprofil ausgebildet ist.

12. Bauelement nach einem der Ansprüche 1 bis 11,
**dadurch gekennzeichnet, dass** der mittlere Abschnitt (5) eine Breite (B₅) aufweist, die geringer als die Breite (B₄) des oberen Abschnitts (4, 4') und die Breite (B₆) des unteren Abschnitts (6, 6') ist.

13. Bauelement nach einem der Ansprüche 1 bis 12,
**dadurch gekennzeichnet, dass** der Isolierkörper (7) als Hohlprofil ausgebildet ist.

14. Bauelement nach einem der Ansprüche 1 bis 13,
**dadurch gekennzeichnet, dass** der Isolierkörper (7) mindestens teilweise mit einem Isolierstoff (40) gefüllt ist.

15. Bauelement nach einem der Ansprüche 1 bis 14,
**dadurch gekennzeichnet, dass** mindestens ein Bewehrungsstab (8) jeweils aus einem Mittelteil (20) und aus zwei an den Enden (21, 22) des Mittelteils (20) festgelegten Seitenteilen (23, 24) besteht, und dass das Mittelteil (20) mindestens teilweise in der Aufnahme (9) im oberen Abschnitt (4, 4') angeordnet und fest mit diesem verbunden ist.

## Claims

1. Thermally insulating component for arrangement between two load-bearing building parts (2, 3), having an oblong insulating body (7, 7') and reinforcement bars (8), wherein the longitudinal direction (11) of at least one reinforcement bar (8) is perpendicular to the longitudinal direction (10) of the insulating body (7, 7') and wherein the insulating body (7, 7') is provided to absorb compressive and shear forces, wherein the reinforcement bars (8) are provided to absorb tensile forces, wherein the insulating body (7, 7') comprises an upper section (4, 4'), a central section (5) and a lower section (6, 6'), wherein the upper section (4, 4'), the central section (5) and the lower section (6, 6') are each designed as closed profiles, and wherein receptacles (9) for the reinforcement bars (8) are provided in the upper section (4, 4'),
wherein the upper section (4, 4'), the central section (5) and the lower section (6, 6') are jointly formed in one piece,
**characterised in that** a first thermally insulating auxiliary element (14) for arrangement between the load-bearing building parts (2, 3) is located at the lower section (6, 6'), the first auxiliary element (14) being provided for height adjustment.

2. Component according to claim 1,
**characterised in that** the receptacles (9) are designed as openings in the insulating body (7).

3. Component according to claim 1 or 2,
**characterised in that** at least one reinforcement bar (8) extends through the insulating body (7).

4. Component according to any of claims 1 to 3,
**characterised in that** at least one of the sections (4, 4', 5, 6, 6') of the insulating body (7) is designed to be load-bearing.

5. Component according to any of claims 1 to 4,
**characterised in that** the lower section (6, 6') is designed as a thrust bearing.

6. Component according to any of claims 1 to 5,
**characterised in that** the component has at least one thrust bearing (33) and/or axial/thrust bearing extending through the insulating body (7, 7').

7. Component according to any of claims 1 to 6,
**characterised in that** the first auxiliary element (14) has a width (B₁₄) equal to the width (B₆) of the lower section (6).

8. Component according to any of claims 1 to 7,
**characterised in that** the first auxiliary element (14) is designed as a profile, in particular as a hollow section.

9. Component according to any of claims 1 to 8,
**characterised in that** a second thermally insulating auxiliary element (15) is located at the first auxiliary element (14) between the two load-bearing building parts (2, 3), the second auxiliary element (15) being provided for height adjustment.

10. Component according to claim 9,
**characterised in that** the second auxiliary element (15) has a width (B₁₅) equal to the width (B₆) of the lower section (6).

11. Component according to claim 9 or 10,
**characterised in that** the second auxiliary element (15) is designed as a profile, in particular as a hollow section.

12. Component according to any of claims 1 to 11,
**characterised in that** the central section (5) has a width (B₅) which is less than the width (B₄) of the upper section (4, 4') and the width (B₆) of the lower section (6, 6').

13. Component according to any of claims 1 to 12,
**characterised in that** the insulating body (7) is designed as a hollow section.

14. Component according to any of claims 1 to 13,
**characterised in that** the insulating body (7) is at least partially filled with a plastic material (40).

15. Component according to any of claims 1 to 14,
**characterised in that** at least one reinforcement bar (8) consists in each case of a central part (20) and two side parts (23, 24) fixed to the ends (21, 22) of the central part (20), and **in that** the central part (20) is at least partially located in the receptacle (9) in the upper section (4, 4') and permanently joined thereto.

## Revendications

1. Élément de construction à isolation thermique à disposer entre deux parties de bâtiment porteuses de charge (2, 3), avec un corps isolant allongé (7, 7') et avec des barres d'armature (8), dans lequel la direction longitudinale (11) d'au moins une barre d'armature (8) s'étend transversalement par rapport à la direction longitudinale (10) du corps isolant (7, 7'), dans lequel le corps isolant (7, 7') est destiné à recevoir des forces de pression et de cisaillement, dans lequel les barres d'armature (8) sont destinées à recevoir des forces de traction, dans lequel le corps isolant (7, 7') comprend une section supérieure (4, 4'), une section centrale (5) et une section inférieure (6, 6'), dans lequel la section supérieure (4, 4'), la section centrale (5) et la section inférieure (6, 6') sont formées comme des profilés fermés, et dans lequel il est prévu dans la section supérieure (4, 4') des logements (9) pour les barres d'armature (8),
dans lequel la section supérieure (4, 4'), la section centrale (5) et la section inférieure (6, 6') sont formées conjointement d'un seul tenant,
**caractérisé en ce que** sur la section inférieure (6, 6'), un premier élément supplémentaire thermiquement isolant (14) est disposé entre les deux parties de bâtiment porteuses de charge (2, 3), dans lequel le premier élément supplémentaire (14) est destiné à une compensation de hauteur.

2. Élément de construction selon la revendication 1,
**caractérisé en ce que** les logements (9) sont formés comme des ouvertures dans le corps isolant (7).

3. Élément de construction selon la revendication 1 ou 2,
**caractérisé en ce qu'**au moins une barre d'armature (8) traverse le corps isolant (7).

4. Élément de construction selon l'une des revendications 1 à 3,
**caractérisé en ce que** l'une au moins des sections (4, 4', 5, 6, 6') du corps isolant (7) est porteuse.

5. Élément de construction selon l'une des revendications 1 à 4,
**caractérisé en ce que** la section inférieure (6, 6') est formée comme un palier de pression.

6. Élément de construction selon l'une des revendications 1 à 5,
**caractérisé en ce que** l'élément de construction comporte au moins un palier de pression (33) et/ou palier de pression/de cisaillement traversant le corps isolant (7, 7').

7. Élément de construction selon l'une des revendications 1 à 6,
**caractérisé en ce que** le premier élément supplémentaire (14) présente une largeur (B₁₄) qui est égale à la largeur (B₆) de la section inférieure (6).

8. Élément de construction selon l'une des revendications 1 à 7,
**caractérisé en ce que** le premier élément supplémentaire (14) est formé comme un profilé, en particulier un profilé creux.

9. Élément de construction selon l'une des revendications 1 à 8,
**caractérisé en ce qu'**il est prévu sur le premier élément supplémentaire (14) un deuxième élément supplémentaire thermiquement isolant (15) à disposer entre les deux parties de bâtiment porteuses de charge (2, 3), dans lequel le deuxième élément supplémentaire (15) est destiné à une compensation de hauteur.

10. Élément de construction selon la revendication 9,
**caractérisé en ce que** le deuxième élément supplémentaire (15) présente une largeur (B₁₅) qui est égale à la largeur (B₆) de la section inférieure (6).

11. Élément de construction selon la revendication 9 ou 10,
**caractérisé en ce que** le deuxième élément supplémentaire (15) est formé comme un profilé, en particulier un profilé creux.

12. Élément de construction selon l'une des revendications 1 à 11,
**caractérisé en ce que** la section centrale (5) présente une largeur (B₅) qui est inférieure à la largeur (B₄) de la section supérieure (4, 4') et à la largeur (B₆) de la section inférieure (6, 6').

13. Élément de construction selon l'une des revendications 1 à 12,
**caractérisé en ce que** le corps isolant (7) est formé comme un profilé creux.

14. Élément de construction selon l'une des revendications 1 à 13,
**caractérisé en ce que** le corps isolant (7) est rempli au moins partiellement avec une matière isolante (40).

15. Élément de construction selon l'une des revendications 1 à 14,
**caractérisé en ce qu'**au moins une barre d'armature (8) se compose d'une partie centrale (20) et de deux parties latérales (23, 24) fixées aux extrémités (21, 22) de la partie centrale (20), et **en ce que** la partie centrale (20) est disposée au moins partiellement dans le logement (9) de la section supérieure (4, 4') et reliée solidement à celle-ci.
